# EUROPÄISCHE PATENTSCHRIFT

(11) **EP 4 038 002 B1**
(45) Veröffentlichungstag und Bekanntmachung des Hinweises auf die Patenterteilung: **30.07.2025**
(21) Anmeldenummer: 20765019.3
(22) Anmeldetag: 04.09.2020
(51) Int. Cl.: B66B 5/18, B66B 17/34, B66B 7/02

(54) **BREMSVORRICHTUNG**
BRAKING DEVICE
DISPOSITIF DE FREINAGE

(30) Priorität: 30.09.2019 EP 19200616
(43) Veröffentlichungstag der Anmeldung: 10.08.2022
(73) Patentinhaber: INVENTIO AG, 6052 Hergiswil (CH)
(72) Erfinder: BÜTLER, Erich, 6030 Ebikon (CH); LO JACONO, Romeo, 6929 Gravesano (CH); SALVENMOSER, Mischa, 6285 Hitzkirch (CH)
(74) Vertreter: Inventio AG
(86) Internationale Anmeldenummer: PCT/EP2020/074847
(87) Internationale Veröffentlichungsnummer: WO 2021/063631

(56) Entgegenhaltungen:
- JP-A- H0 248 390
- JP-A- H1 087 203
- JP-A- S5 656 484
- US-A1- 2008 128 218

## Beschreibung

Die Erfindung betrifft eine Bremsvorrichtung, ein Führungssystems für einen Fahrkörper einer Aufzuganlage und eine Aufzuganlage.

In einer Aufzuganlage wird typischerweise ein Fahrkörper im Wesentlichen vertikal zwischen verschiedenen Stockwerken entlang eines Fahrweges verfahren. Entlang des Fahrweges sind oft Schienen vorhanden. Bremsschienen dienen dem Bremsen des Fahrkörpers. Führungsschienen dienen dem Führen des Fahrkörpers. Typischerweise erfüllt eine Schiene sowohl die Funktion als Bremsschiene als auch als Führungsschiene. Fahrkörper verfügen typischerweise über eine oder mehrere Bremsvorrichtungen zum Bremsen an der Schiene, die durch ein Auslösesignal ausgelöst werden. Falls eine Steuereinrichtung der Aufzuganlage eine ungewünschte oder zu schnelle Bewegung des Fahrkörpers feststellt, sendet die Steuervorrichtung, oft ein Geschwindigkeitsbegrenzer, ein Auslösesignal, meist in der Form einer erhöhten Zugspannung in einem Geschwindigkeitsbegrenzerseil, an die Bremsvorrichtung und aktiviert dadurch die Bremsvorrichtung. Durch die aktivierte Bremsvorrichtung wird der Fahrkörper sicher gestoppt. Heute besteht ein Trend hin zu Schienen aus Blech. Herkömmliche Bremsvorrichtung können auf Blechschienen kaum eingesetzt werden, da die Blechprofile den Belastungen durch eine herkömmliche Bremsvorrichtung nicht standhalten.

In der Anmeldung EP3353104 ist eine Bremsvorrichtung offenbart, die die Normalkräfte schonender auf ein Schienenprofil aus Blech verteilt.

JP H02 48390 A und JP S56 56484 A zeigen Bremsvorrichtungen zum Bremsen an Schienen mit jeweils zwei Bremsprofilen.

Eine Aufgabe kann nun darin gesehen werden, dass eine verbesserte Bremsvorrichtung und eine insgesamt verbesserte Aufzuganlage zu entwickeln.

Gemäss einem ersten Aspekt der Erfindung löst eine Bremsvorrichtung die Aufgabe. Die Bremsvorrichtung ist zum Bremsen an einer Schiene mit einem ersten Bremsprofil und einem zweiten Bremsprofil geeignet. Die Bremsvorrichtung umfasst ein Zwangselement und einen Gegenhalter. Das Zwangselement verfügt über eine erste Zwangswirkfläche, die dazu ausgelegt ist, am ersten Bremsprofil zu wirken und über eine zweite Zwangswirkfläche, die dazu ausgelegt ist, am zweiten Bremsprofil zu wirken. Der Gegenhalter verfügt über eine erste Gegenhalterwirkfläche, die dazu ausgelegt ist, am ersten Bremsprofil zu wirken und über eine zweite Gegenhalterwirkfläche, die dazu ausgelegt ist, am zweiten Bremsprofil zu wirken. Die erste Zwangswirkfläche und die erste Gegenhalterwirkfläche sind gegenüberliegend am ersten Bremsprofil angeordnet und die zweite Zwangswirkfläche und die zweite Gegenhalterwirkfläche sind gegenüberliegend am zweiten Bremsprofil angeordnet. Zudem ist das Zwangselement spreizbar, und die Spreizung bringt die erste Zwangswirkfläche mit dem ersten Bremsprofil und die zweite Zwangswirkfläche mit dem zweiten Bremsprofil in Berührung.

Gemäss einem weiteren Aspekt der Erfindung löst ein Führungssystem für einen Fahrkörper einer Aufzuganlage die Aufgabe. Das Führungssystem ist dazu geeignet den Fahrkörper an vorzugsweise zwei Schienen mit einem ersten Bremsprofil und einem zweiten Bremsprofil zu führen. Das Führungssystem umfasst drei oder mehr Führungselemente, die dazu ausgeführt sind, den Fahrkörper so zu führen, dass seine Ausrichtung und die Lage relativ zu den Schienen im Wesentlichen erhalten bleibt. Mindestens eines der Führungselemente ist als erfindungsgemässe Bremsvorrichtungen ausgeführt. Insbesondere dienen die Gegenhalterwirkflächen als Führungsflächen.

Ein weiterer Aspekt der Erfindung betrifft eine Aufzuganlage, die die Aufgabe löst, und die die Bremsvorrichtung und die Schiene mit einem ersten Bremsprofil und einem zweiten Bremsprofil aufweist. Die Schiene ist aus einem oder mehreren Blechteilen geformt.

Mögliche Merkmale und Vorteile von Ausführungsformen der Erfindung können unter anderem und ohne die Erfindung einzuschränken als auf nachfolgend beschriebenen Ideen und Erkenntnissen beruhend angesehen werden.

Die erste Zwangswirkfläche und die zweite Zwangswirkfläche sind jeweils Oberflächen des Zwangselementes. Die erste Gegenhalterwirkfläche und die zweite Gegenhalterwirkfläche sind jeweils Oberflächen des Gegenhalters.

In einer Ruhestellung, in dem die Bremsvorrichtung noch nicht ausgelöst ist, ist das Zwangselement von den Oberflächen der Bremsprofile entfernt. Das Zwangselement, und insbesondere die Zwangswirkflächen des Zwangselementes, können das Bremsprofil nicht berühren. Der Gegenhalter, und insbesondere seine Gegenhalterwirkflächen, können das Bremsprofil berühren. Typischerweise berührt eine der beiden Gegenhalterwirkflächen das entsprechende Bremsprofil, und überträgt dabei eine Führungskraft zwischen dem Bremsprofil und dem Fahrkörper. Zwischen der anderen Gegenhalterwirkfläche und dem anderen Bremsprofil herrscht in diesem Moment ein Spiel. Die Funktion des Übertragens der Führungskraft kann dabei in der Ruhestellung zwischen dem ersten Bremsprofil mit der ersten Gegenhalterwirkfläche und dem zweiten Bremsprofil mit der zweiten Gegenhalterwirkfläche abwechseln und sich somit an die Richtung der Führungskraft anpassen.

Die Bremsvorrichtung dient dem Bremsen des Fahrkörpers an der Schiene. Zum Einleiten eines Bremsvorgangs werden jeweils die Zwangswirkflächen des Zwangselementes in Richtung der Gegenhalterwirkflächen zugestellt. Dabei wird die erste Zwangswirkfläche in Richtung der ersten Gegenhalterwirkfläche zugestellt, und die zweite Zwangswirkfläche wird in Richtung der zweiten Gegenhalterwirkfläche zugestellt. Vorzugsweise verfügt das Zwangselement über ein Bremselement wie zum Beispiel einen Bremskeil. Falls das Zwangselement über einen Bremskeil verfügt, so führt die Berührung des Bremskeils mit dem sich vorbeibewegenden Bremsprofil zu einer Verstärkung der Anpresskraft in Richtung der Zustellbewegung. Mit oder ohne dieser Verstärkung erzeugt das Zwangselement eine genügend grosse Anpresskraft in Richtung der Zustellbewegung. Das Zwangselement drückt auf beide Bremsprofile. Die Schiene ist so ausgestaltet, dass die Bremsprofile unter der Anpresskraft elastisch, also reversibel, verformt werden. Die Verformung wird dabei durch den Gegenhalter begrenzt.

Sobald das Bremsprofil am Gegenhalter, und insbesondere an den beiden Gegenhalterwirkflächen anliegt, wird das jeweilige Bremsprofil zwischen der Gegenhalterwirkfläche und der Zwangswirkfläche geklemmt. Nun entwickelt die Bremsvorrichtung die volle Bremskraft. Die Anpresskräfte führen sowohl an den beiden Zwangswirkflächen als auch an den beiden Gegenhalterwirkflächen zu Reibungskräften, die die Bremskraft der Bremsvorrichtung bewirken.

Die Schiene ist ein Profil, das entlang dem Fahrweg des Fahrkörpers angeordnet ist. Die Schiene umfasst das erste und das zweite Bremsprofil. Vorzugsweise sind die beiden Bremsprofile rückseitig miteinander verbunden. Eine typische Form ist zum Beispiel ein C-Profil.

Die Schiene ist vorteilhafterwiese so ausgestaltet, dass sie einfach und sicher im Schacht befestigt werden kann, indem sich am Bremsprofil zum Beispiel Öffnungen, Langlöcher oder Bohrungen befinden, die zur Befestigung des Bremsprofils dienen.

Vorteilhafterweise ist die Schiene mittels eines Biegeprozesses oder Rollprofilierung aus Blech hergestellt. Es kann sich dabei einerseits um ein offenes Profil handeln. Dabei wird im Wesentlichen ein relativ dickes Blech an zwei Biegekanten abgekantet. Dadurch entsteht ein, vorzugsweise einem C-Profil ähnliches, Profil mit den beiden Bremsprofilen und der rückseitigen Verbindung. Die Herstellung eines offenen Profils benötigt nur wenige Arbeitsschritte und ist unter anderem darum kostengünstig. Es kann sich andererseits auch um ein geschlossenes Profil handeln. Ein geschlossenes Profil ist ein typischerweise komplexeres Teil, das meist durch Rollprofilierung hergestellt wird. Dabei ist typischerweise der eine Rand des Bleches mit dem anderen Rand des Bleches verbunden, und ein Querschnitt durch das Profil ist mehrfach zusammenhängend. Vorzugsweise sind die beiden Profile dabei als Falz, also eine Doppellage Blech ausgestaltet. Zwischen den beiden Blechen der Doppellage kann dabei ein Klebstoff oder ein Füllstoff angebracht sein, oder sie liegen aneinander an. Die rückseitige Verbindung ist vorteilhafterweise als Hohlprofil ausgestaltet, wodurch sich eine hohe Festigkeit der Schiene, insbesondere bezüglich der Führungskräfte, ergibt.

Alternativ kann die Schiene auch aus bearbeitetem Strangmaterial gefertigt sein. Vorzugsweise wird dabei ein warmgewalztes C-Profil als Rohling verwendet. Das C-Profil umfasst dabei wiederum die beiden Bremsprofile und eine rückseitige Verbindung. Die Bremsprofile werden nun, vorzugsweise durch Fräsen, so bearbeitet, dass die zwei Bremsprofile jeweils zumindest eine glatte Oberfläche erhalten, die der Führung des Fahrkörpers dienen. Insbesondere dienen die bearbeiteten Oberflächen dabei dem Kontakt zu den Gegenhalterwirkflächen des Gegenhalters. Vorteilhafterweise werden aber zwei oder drei Oberflächen jedes Bremsprofils bearbeitet. Es sind auch hybride Herstellverfahren denkbar, bei denen statt dem warmgewalzten Strangprofil ein relativ dickes Blech zu einem C-Profil geformt wird, und dieses dann so bearbeitet wird, dass glatte Oberflächen entstehen.

Um die Schienen einfach transportieren und einbauen zu können, sind diese vorzugsweise in Segmente gegliedert. Typischerweise sind solche Segmente 5m oder 2.5 m lang.

Gemäß einer bevorzugten Ausführungsform der Bremsvorrichtung sind das erste, das zweite oder beide Bremsprofile im Wesentlichen als eine Platte mit einer konstanten Plattenstärke ausgestaltet.

Vorteilhafterweise weist das Bremsprofil über der gesamten Ausdehnung des Bremsprofils entlang dem Fahrweg des Fahrkörpers eine im Wesentlichen konstante Plattenstärke auf. Die Plattenstärke kann dabei mehrere Lagen Material umfassen oder aus einer Lage Material bestehen. Die Ausführung in Form einer Platte ist einfach herzustellen.

Die beiden Bremsprofile stehen in einem Winkel zueinander. Vorzugsweise beträgt dieser Winkel 0°, so dass die Bremsprofile parallel zueinander angeordnet sind. Die Bremsprofile können auch in einem Winkel stehen, der grösser oder kleiner als 0° sein kann. Dadurch streben die Bremsprofile, ausgehend von der rückseitigen Verbindung weiter auseinander, oder die Bremsprofile nähern sich, ausgehend von der rückseitigen Verbindung an.

Alternativen zu einem Bremsprofil in der Form einer Platte sind zum Beispiel abgerundete stabförmig Bremsprofile, T-förmige oder keilförmige Bremsprofile. Bremsprofile mit solchen alternativen Formen, können durch einen Formschluss noch weitere Führungskräfte übertragen.

Gemäß einer weiteren bevorzugten Ausführungsform haben die erste Zwangswirkfläche und die zweite Zwangswirkfläche entgegengesetzte Oberflächennormalen und die erste Gegenhalterwirkfläche und die zweite Gegenhalterwirkfläche entgegengesetzte Oberflächennormalen.

Die Wirkflächen sind dazu ausgestaltet, um mit der typischerweise ebenen Oberfläche eines der Bremsprofile zusammenzuwirken. Es ist daher vorteilhaft, dass die Wirkflächen im Wesentlichen eben ausgestaltet sind. Die Wirkflächen können Oberflächenstrukturen wie zum Beispiel Profilierungen oder Aufrauungen aufweisen. Solche Oberflächenstrukturen dienen dazu eine optimale Bremswirkung an den Zwangswirkflächen zu erzielen oder optimale Bremswirkung und / oder optimale Gleiteigenschaften an der Gegenhalterwirkflächen zu erzielen.

Oberflächennormalen sind so zu verstehen, dass sie von den Wirkflächen weg in Richtung desjenigen Bremsprofils zeigen, mit dem ein Zusammenwirken der Wirkflächen vorgesehen ist. Die Oberflächennormale steht dabei senkrecht zur Ebene der Wirkfläche.

Es ist vorteilhaft, dass die erste Zwangswirkfläche und die zweite Zwangswirkfläche entgegengesetzte Oberflächennormalen haben und die erste Gegenhalterwirkfläche und die zweite Gegenhalterwirkfläche entgegengesetzte Oberflächennormalen haben, da sich dadurch die Normalkräfte an den Wirkflächen im Wesentlichen kompensieren. Die Normalkräfte an der ersten Zwangswirkfläche und die Normalkräfte an der zweiten Zwangswirkfläche sind im Wesentlichen von gleichem Betrag. Da die Oberflächennormalen entgegengesetzt sind, heben sich die Kräfte im Wesentlichen auf. Falls die Oberflächennormalen durch einen kleinen Winkel von der entgegengesetzten Ausrichtung abweicht, so würde eine grosse resultierende Kraft auf das Zwangselement entstehen. Diese grosse resultierende Kraft am Zwangselement müsste dann zum Beispiel durch das Verbindungselement oder die Befestigung am Fahrkörper aufgenommen werden. Für den Gegenhalter gelten die Ausführungen dieses Absatzes identisch, also auch die Normalkräfte der Gegenhalterwirkflächen kompensieren sich im Wesentlichen und es gelten die analogen Bemerkungen, wie für die Zwangswirkflächen.

Vorteilhafterweise sind in dieser Ausgestaltungsform die Bremsprofile parallel zueinander ausgerichtet.

Gemäß einer ersten von zwei alternativen Ausführungsformen sind die erste und die zweite Zwangswirkfläche im Wesentlichen in einem Zwischenbereich zwischen dem ersten und dem zweiten Bremsprofil angeordnet und die erste und die zweite Gegenhalterwirkfläche jeweils auf der dem Zwischenbereich abgewandten Seite des ersten und des zweiten Bremsprofils angeordnet.

Als Zwischenbereich ist dabei derjenige Raum zu verstehen, der durch diejenigen Ebenen aufgespannt wird, die durch die jeweils innere Oberfläche der beiden Bremsprofile aufgespannt werden.

**In** diesen Ausführungsformen umgreift also der Gegenhalter die beiden Bremsprofile von aussen, und im Zwischenbereich ist das Zwangselement angeordnet. Zum Einleiten eines Bremsvorgangs wird das Zwangselement gespreizt, wodurch jeweils die Zwangswirkflächen des Zwangselementes in Richtung der Gegenhalterwirkflächen zugestellt werden.

Mit anderen Worten entfernen sich also die erste Zwangswirkfläche und die zweite Zwangswirkfläche aufgrund der Spreizung des Zwangselementes voneinander. Dazu kann das Zwangselement über zwei Teile verfügen, die über einen Mechanismus auseinandergedrückt werden.

Gemäß einer zweiten, nicht beanspruchten, Ausführungsform sind die erste und die zweite Gegenhalterwirkfläche in einem Zwischenbereich zwischen dem ersten und dem zweiten Bremsprofil angeordnet und die erste und die zweite Zwangswirkfläche jeweils auf der dem Zwischenbereich abgewandten Seite des ersten und des zweiten Bremsprofils angeordnet.

Gemäß einer weiteren nicht beanspruchten Ausführungsform weist das Zwangselement einen Abstand zwischen den Zwangswirkflächen auf, der verengbar ist, und die Verengung des Abstandes zwischen den Zwangswirkflächen bringt die erste Zwangswirkfläche mit dem ersten Bremsprofil und die zweite Zwangswirkfläche mit dem zweiten Bremsprofil in Berührung.

In diesen, nicht beanspruchten, Ausführungsformen umgreift also das Zwangselement die beiden Bremsprofile von aussen, und im Zwischenbereich ist das Gegenhalterelement angeordnet. Zum Einleiten eines Bremsvorgangs wird das Zwangselement verengt, wodurch jeweils die Zwangswirkflächen des Zwangselementes in Richtung der Gegenhalterwirkflächen zugestellt werden.

Die Funktionsweise der Bremse liegt primär darin, dass die erste Zwangswirkfläche und die erste Gegenhalterwirkfläche gemeinsam das erste Bremsprofil klemmen, und dass die zweite Zwangswirkfläche und die zweite Gegenhalterwirkfläche gemeinsam das zweite Bremsprofil klemmen. Entweder befindet sich dabei der Gegenhalter bei den Aussenseiten der Bremsprofile und das Zwangselement bei den Innenseiten der Bremsprofile, oder es befindet sich der Gegenhalter bei den Innenseiten der Bremsprofile und das Zwangselement bei den Aussenseiten der Bremsprofile. In beiden Varianten ist dabei vorteilhaft, dass die Normalkräfte, die während dem Bremsen entstehen sowohl am Gegenhalter, als auch am Zwangselement sich im Wesentlichen aufheben. Die resultierende Kraft umfasst also im Wesentlichen die durch Reibung erzeugte Bremskraft.

Gemäß einer bevorzugten Ausführungsform umfasst die Bremsvorrichtung einen Aktuator, der dazu ausgelegt ist am Zwangselement eine Zustellbewegung zu bewirken. Dabei ist das Zwangselement durch die Zustellbewegung mit dem Bremsprofil in Kontakt bringbar.

Die Spreizung oder Verengung des Zwangselementes, die ermöglichen, dass die Zwangswirkflächen an die Bremsprofile zustellbar sind, werden als Zustellbewegung bezeichnet. Vorteilhafterweise treibt der Aktuator eine Bewegung an, die zwei Teilbereiche des Zwangselementes auseinandergleiten oder aufeinander zu gleiten lässt und führt dadurch zu der Zustellbewegung. Eine solche Zustellbewegung kann durch den Aktuator angetrieben sein, indem dem Aktuator von aussen Energie in der Form von Elektrizität, Druckluft oder Hydraulik zugeführt wird, oder indem der Aktuator einen Energiespeicher beinhalten, der die Energie für eine relative Bewegung der Teilbereiche des Zwangselementes speichert. Die Richtung der Zustellbewegung der Zwangswirkflächen verläuft dabei in beiden Fällen in einer Richtung, die zumindest eine minimale Bewegungskomponente in der Richtung der Oberflächennormalen des Bremsprofils aufweist.

Ein Ausführungsbeispiel ist ein Elektromotor, der in der Lage ist über einen Lineartrieb einen der Teilbereiche des Zwangselemente von einem anderen der Teilbereiche zu entfernen, und dadurch eine Spreizung des Zwangselementes zu bewirken. Die beiden Teilbereiche umfassen dabei jeweils eine Zwangswirkfläche, die vorzugsweise in der Form eines Bremsbelages ausgestaltet ist.

Gemäß einer bevorzugten Ausführungsform umfasst das Zwangselement ein Bremselement, vorzugsweise zwei Bremselemente, das oder die mit dem ersten Bremsprofil und/oder dem zweiten Bremsprofil in Kontakt bringbar und durch eine Fahrbewegung entlang der Schiene in eine Bremsposition bringbar ist oder sind.

Gemäß einer bevorzugten Ausführungsform umfasst das Zwangselement einen Bremskeil oder einen Exzenter, wobei das Zwangselement so ausgestaltet ist, dass eine Bewegung der Bremsvorrichtung in einer Richtung entlang des Bremsprofils, zu einer Verstärkung der Anpresskraft des Zwangselementes an das Bremsprofil führt.

Die Bremselemente, insbesondere in der Form von Bremskeilen oder Exzentern, bilden dabei jeweils einen Teilbereich des Zwangselementes und weisen jeweils eine Zwangswirkfläche auf. Das Zwangselement kann noch weitere Teilbereiche umfassen, insbesondere kann dies zum Beispiel eine Führung für die Bremselemente sein.

Das Zwangselement weist vorzugsweise ein erstes Bremselement auf. Das erste Bremselement weist die erste Zwangselementwirkfläche auf. Eine Zustellbewegung bewegt das erste Bremselement auf das erste Bremsprofil zu, bis es mit diesem in Kontakt kommt. Der Kontakt beinhaltet zunächst eine relativ geringe Normalkraft. Der Kontakt des ersten Bremselementes mit dem ersten Bremsprofil erzeugt Reibkräfte, so dass die Fahrbewegung die Bremselemente mitbewegt und in eine Bremsposition verschiebt. Dies vergrössert die Normalkraft. Die Normalkraft führt zu einer Reibkraft, die genügend gross ist, um den Fahrkörper zu bremsen und zu halten.

Der Vorteil liegt darin, dass die Zustellbewegung durch einen Antrieb oder einer Zustellfeder mit kleiner Kraft bewirkt werden kann. Der wesentliche Anteil der Normalkraft baut sich dadurch auf, dass die Fahrbewegung durch das Bremselement zu einer weiteren Zustellbewegung führt. Falls das Zwangselement ausschliesslich ein erstes Bremselement aufweist, so liegt ein Vorteil darin, dass nur das eine Bremselement eine Lagerung aufweist, und die Herstellung der Bremsvorrichtung daher kostengünstig ist.

Vorteilhafterweise weist das Zwangselement ein erstes Bremselement und ein zweites Bremselement auf. Das erste Bremselement weist die erste Zwangselementwirkfläche auf, und das zweite Bremselement weist die zweite Zwangselementwirkfläche auf. Über eine Zustellbewegung werden die beiden Bremselemente mit den Bremsprofilen in Kontakt gebracht. Der Kontakt beinhaltet zunächst eine relativ geringe Normalkraft. Durch die Fahrbewegung bewirkt der Kontakt der Bremselemente mit den Bremsprofilen, dass die Bremselemente in eine Bremsposition bringbar sind.

Der Vorteil der Bremsvorrichtung mit zwei Bremselementen liegt in der symmetrischen weiteren Zustellbewegung der Bremselemente bei Kontakt mit den Bremsprofilen, die sicherstellt, dass die Bremskräfte an der ersten Zwangswirkfläche und an der zweiten Zwangswirkfläche synchron zunehmen. Dadurch kann das Verbindungselement dieser Bremsvorrichtung schwächer und kostengünstiger sein, da die Drehmomente auf das Zwangselement verhältnismässig klein sind.

Weiterhin ist vorteilhaft, dass das Lösen der Bremsvorrichtung nach einer Bremsung nur eine geringe Lösekraft benötigt. Da beide Bremselemente am Zwangselement verschiebbar gelagert sind, reicht eine Lösekraft aus, die die beiden Bremselemente entlang ihrer Lagerung am Zwangselement unter geringem Kraftaufwand in die Ursprungslage zurückbewegen kann.

Alternativ kann das Zwangselement über nur ein Bremselement verfügen. Eine solche Ausführungsform ist kostengünstiger, da nur ein Bremselement beweglich geführt ist. Die Zustellung erfolgt nun nicht mehr symmetrisch. Auf der ersten Seite, derjenigen mit dem Bremselement, herrscht zwischen der ersten Gegenhalterwirkfläche und dem ersten Bremsprofile Gleiten, und es herrscht somit eine Reibkraft während des Einrückens. Das Bremselement haftet zunächst noch am Bremsprofile. Da es Reibungsarm geführt ist, ist die Haftreibungskraft sehr gering. Am zweiten Bremsprofil bewegen sich aber weder die Zwangswirkfläche noch die Gegenhalterwirkfläche mit dem Bremsprofil, es herrschen also beide Wirkflächen Reibkräfte. Während des Einrückens ist also die Bremskraft am zweiten Bremsprofil wesentlich grösser als am ersten Bremsprofil. Für das Lösen der Bremsvorrichtung gilt im Wesentlichen dasselbe. Das Bremselement gleitet entlang der Führung sehr leicht, während die anderen drei Wirkflächen, die nicht an eine Bremselement liegen, aufgrund der Gleitreibung beim herausheben des Fahrkörpers grosse Kräfte bewirken, die zusätzlich zum Gewicht des Fahrkörpers zu überwinden sind.

Gemäß einer bevorzugten Ausführungsform ist der Aktuator durch ein elektrisches oder elektronisches Signal aktivierbar.

Das elektrische Signals das von aussen zugeführte wird, kann selbst genügend Energie bereitstellen, um zum Beispiel über einen Elektromotor die Zustellbewegung zu bewirken, oder das elektrische Signal steuert die Zustellbewegung die durch andere Energiequellen angetrieben wird. Die anderen Energiequellen dienen dabei zum Beispiel eine separate elektrische Stromversorgung oder ein Energiespeicher, wie zum Beispiel eine gespannten Feder des Zwangselementes. Dabei dient das elektrische oder elektronische Signal lediglich der Freigabe des Energieflusses aus dieser Energiequelle oder diesem Energiespeicher.

In einer vorteilhaften Ausgestaltungsform ist eine gespannte Feder durch eine Klinke gehalten. Durch das Abschalten des Versorgungsstroms des Elektromagneten, der die Klinke hält, wird die gespannte Feder zunächst zum Bewegen der Teilbereiche des Zwangselementes relativ zueinander teilweise entspannt. Die verbleibende Federspannung dient als Normalkraft an den Wirkflächen. Die Bremsprofile, beziehungsweise deren Verbindung zueinander, ist so ausgestaltet, dass das Spiel zum Gegenhalter aufgrund der Kräfte durch das Zwangselement überwunden wird, und somit die Bremsprofile jeweils zwischen den Zwangswirkflächen und den Gegenhalterwirkflächen eingeklemmt werden können.

Gemäß einer weiteren Ausführungsform sind der Gegenhalter und das Zwangselement mittels eines Verbindungselementes direkt miteinander verbunden.

Gemäß einer bevorzugten Ausführungsform lässt das Verbindungselement eine Relativbewegung des Zwangselementes relativ zum Gegenhalter zu, die im Bereich der ersten Zwangswirkfläche und der zweiten Zwangswirkfläche im Wesentlichen senkrecht zur ersten Zwangswirkfläche, zur zweiten Zwangswirkfläche, zur ersten Gegenhalterwirkfläche und/oder zur zweiten Gegenhalterwirkfläche ist.

Die Relativbewegung verläuft also bei einem vertikal verfahrenden Lift in eingebautem Zustand im Wesentlichen horizontal.

Da die genannten vier Wirkflächen zumindest paarweise parallel zueinander ausgerichtet sind, bezeichnet eine Richtung senkrecht zu einer dieser Wirkflächen, im Wesentlichen eine Richtung, die auch zu zumindest einer der anderen Wirkflächen vertikal ist. Vorzugsweise sind alle vier Wirkflächen im Wesentlichen parallel zueinander ausgerichtet, daher bezeichnet eine Richtung senkrecht zu einer dieser Wirkflächen, im Wesentlichen eine Richtung, die auch zu allen anderen Wirkflächen vertikal ist.

Die durch das Verbindungselement zugelassene Relativbewegung des Zwangselementes relativ zum Gegenhalter weist vor allem im Bereich der ersten und der zweiten Zwangswirkfläche im Wesentlichen die beschriebene Richtung auf, damit sich das Zwangselement frei entsprechend der Deformation der beiden Bremsprofile positioniert. Dies erlaubt, dass die beiden Zwangswirkflächen dieselbe Normalkraft auf die Bremsprofile aufbringen.

Vorzugsweise ist das Verbindungselement als einteiliges Bauteil ausgestaltet. Eine leichte Elastizität des Verbindungelementes erlaubt die Relativbewegung. Alternativ ist aber auch eine Konstruktion denkbar, bei der ein Gelenk oder eine lineare Lagerung des Zwangselementes die Relativbewegung ermöglicht. Bei der Verwendung eines Gelenks oder einer linearen Lagerung ist vorzugsweise eine Zentriervorrichtung vorhanden, die das Zwangselement relativ zum Gegenhalterelement zentriert. Zum Beispiel könnte ein Kugelschnapper oder eine Feder am Verbindungselement das Zwangselement so in einer zentralen Lage halten, so dass das Zwangselement während dem Fahrbetrieb ein Spiel zu den beiden Bremsprofilen aufweist.

Das Führungssystem verwendet vorteilhafterwiese die Gegenhalterwirkflächen als Führungsflächen eines Führungselementes. Dies hat den Vorteil, dass durch die Verwendung dieser Bremsvorrichtung jeweils ein Führungselement ersetzt werden kann. Typischerweise weist ein herkömmlicher Fahrkörper genau vier Führungseinheiten und typischerweise genau zwei Bremsvorrichtungen auf. In einer bevorzugten Ausführungsform sind zwei der herkömmlicherweise verbauten Führungselemente durch die Bremsvorrichtung ersetzt. Vorzugsweise weist eine Kabine also zwei Bremsvorrichtungen, mit Führungsfunktion, und zwei herkömmliche Führungselemente auf. Besonders vorteilhaft ist diese Anordnung falls die beiden Bremsvorrichtungen unten am Fahrkörper angebracht sind, und die zwei herkömmlichen Führungselemente oben am Fahrkörper angebracht sind. Die herkömmlichen Führungselemente sind in ihrer geometrischen Form so ausgestaltet, dass sie entweder an einem der beiden Bremsprofile führen oder, vorteilhafterweise, an beiden Bremsprofilen führen. Dabei berühren die Führungselemente, analog der Führungseigenschaft des Gegenhalters, jeweils beide Innenseiten der beiden Bremsprofile oder beide Aussenseiten der beiden Bremsprofile.

Führungskräfte, die im Wesentlichen senkrecht zur Bewegungsrichtung des Fahrkörpers und in der Ebene zumindest einer Wirkfläche wirken, können vorteilhafterweise über die Stirnkanten der Bremsprofile übertragen werden. Alternativ ist es auch möglich diese Kräfte durch einen separaten Gleitbelag zum Beispiel auf den Grund der Schiene in Form eines C-Profils zu übertragen.

Die Aufzuganlage mit einer Schiene, die aus Blechteilen geformt ist, ist besonders kostengünstig in der Herstellung und dem Einbau. Insbesondere kann durch die Ausgestaltung der Schienenprofile als geschlossene Schienenprofile eine hervorragende Steifigkeit bei gleichzeitig sehr leichter Konstruktion erreicht werden. Die geschlossenen Schienenprofile können auch als Kabelkanal dienen. Oder sie werden mit einem Material gefüllt, das einer Verbesserung der Festigkeit, der Geräuschreduktion oder einer allgemeinen Verbesserung der Fahrqualität dient.

Die Schiene als Komponente der Aufzuganlage dient vorzugsweise als Schiene zum Bremsen des Fahrkörpers und als Schiene zum Führen des Fahrkörpers. Alternativ kann die Schiene auch nur als Bremsschiene dienen. Die Schiene ist kostengünstig aus Blechteilen hergestellt.

Weitere Vorteile, Merkmale und Einzelheiten der Erfindung ergeben sich anhand der nachfolgenden Beschreibung von Ausführungsbeispielen sowie anhand der Zeichnungen, in welchen gleiche oder funktionsgleiche Elemente mit identischen Bezugszeichen versehen sind. Die Zeichnungen sind lediglich schematisch und nicht massstabsgetreu.

Dabei zeigen:
- Fig. 1: Einen horizontalen Schnitt durch eine erste Ausgestaltung der Bremsvorrichtung.
- Fig. 2: Denselben Schnitt wie aus Fig. 1 mit den Fangkeilen in der Bremsposition.
- Fig. 3: Eine Ansicht der ersten Ausgestaltung wie in Fig. 1.
- Fig. 4: Ein Zwangselement mit Aktuator.
- Fig. 5: Eine Bremsvorrichtung mit Exzentern.
- Fig. 6: Eine Bremsvorrichtung mit einem Zwangselement mit nur einem Keil.
- Fig. 7: Eine nicht erfindungsgemässe Bremsvorrichtung mit einem äusseren Zwangselement.
- Fig. 8: Eine isometrische Ansicht einer konstruierten Lösung.
- Fig. 9: Ein Führungssystem mit Schiene und Bremsvorrichtung.
- Fig. 10: Eine Darstellung des Zwischenbereichs.
- Fig. 11: Eine weitere Darstellung des Zwischenbereichs.

Fig. 1 zeigt einen horizontalen Schnitt durch eine erste Ausgestaltung der Bremsvorrichtung 2, wie sie an einem Fahrkörper 1 befestigt ist. Die Bremsvorrichtung 2 umfasst dabei im Wesentlichen den Gegenhalter 11 und das Zwangselement 9, die über das Verbindungselement 43 miteinander verbunden sind. Die Bremsvorrichtung steht im Eingriff mit einem ersten Bremsprofil 7 und einem zweiten Bremsprofil 8, die beide Teil der Schiene 5 sind. Die Schiene 5 ist ein aus Blech gerolltes, geschlossenes Profil. Die Bremsprofile 6 sind zweilagig, und verfügen an ihrem Ende über einen leicht grösseren Biegeradius 66. Ein geschlossenes Profil hat den Vorteil, dass es über höhere Festigkeit als ein offenes Profil verfügt. Die Schiene ist mit Schrauben an einem Schienenträger 53 befestigt. Der Schienenträger 53 kann unter anderem ein Metallprofil oder eine Schachtwand sein.

Die erste Zwangswirkfläche 13 und die erste Gegenhalterwirkfläche 17 sind so angeordnet, dass das erste Bremsprofil 7 zwischen ihnen verläuft. Die zweite Zwangswirkfläche 15 und die zweite Gegenhalterwirkfläche 19 sind so angeordnet, dass das zweite Bremsprofil 8 zwischen ihnen verläuft. Das Zwangselement ist so ausgeführt, dass es sich spreizen kann, um die Bremsvorrichtung, ausgehend von der Ruhestellung, in Kontakt mit dem Bremsprofil zu bringen. Eine Spreizung bringt die Bremselemente 31, also die Bremskeile 37, näher an die Bremsprofile 6 heran. Die Bremskeile 37 führen eine lineare Bewegung mit einer hauptsächlichen Bewegungskomponente in Fahrtrichtung aus. Die Bewegungskomponente in Richtung auf das Bremsprofil 6 zu dient dem Aufbau einer Normalkraft an den Wirkflächen 13, 15, 17 und 19.

Das Zwangselement 9 befindet sich im Zwischenbereich zwischen den beiden Bremsprofilen 6. Eine erläuternde Darstellung des Zwischenbereichs kann den Figuren 10 und 11 entnommen werden.

Das Verbindungselement 43 ist leicht elastisch ausgestaltet, so dass sich das Zwangselement 9 zwischen den Bremsprofilen 6 leicht bewegen kann. Die elastische Rückstellkraft des Verbindungselementes 43 hält die Zwangswirkflächen 13 und 15 von den Bremsprofilen 6 beabstandet. Die Normalkräfte an den vier Wirkflächen weisen aufgrund der gewählten Anordnung im Wesentlichen gleiche Beträge auf.

Fig. 2 zeigt eine Ansicht der ersten Ausgestaltung wie in Fig. 1 in einem Betriebszustand, in dem die Bremsvorrichtung 2 am Bremsen ist. Die Bremselemente 31, also die Bremskeile 37, sind in die Bremsposition verschoben. Die Bremskeile 37 sind durch die Reibkraft an den Bremsprofilen 6 derart verschoben, dass die erste Zwangswirkfläche 13 und die zweite Zwangswirkfläche 15 an die Bremsprofile 6 gedrückt sind. Die Schiene 5 ist dabei elastisch und reversibel deformiert. Die Bremsprofile 6 sind nachgiebig und bis an die erste Gegenhalterwirkfläche 17 und die zweite Gegenhalterwirkfläche 19 verschoben. Diese Verschiebung geht mit einer leichten Deformation der Schiene 5 einher. Auf die zwischen den Bremskeilen 37 und dem Gegenhalter 11 eingeklemmten Bremsprofile 6 wirken grosse Normalkräfte. Diese Normalkräfte bewirken grosse Reibkräfte. Die Normalkraft ist dadurch begrenzt, dass die Verschiebung der Bremskeile begrenzt ist, und dass der Gegenhalter derart elastisch ausgelegt ist, dass bei der maximalen Spreizung des Zwangselementes 9 die Bremskraft im Bereich eines Sollwertes limitiert ist. Ein Satz Federn wie in Fig. 7 gezeigt, kann ebenfalls zur Begrenzung der Bremskraft eingesetzt werden.

Fig 3 zeigt eine Seitenansicht der ersten Ausgestaltung wie aus Fig. 1. Die Bremselemente 31 in der Gestalt von Bremskeilen sind entlang eines Kernelementes des Zwangselementes 9 geführt.

Die erste Ausgestaltung eignet sich um als Führungselement in einem Führungssystem verwendet zu werden. Zwischen der ersten Gegenhalterwirkfläche 17 und dem ersten Bremsprofil 7 herrscht ein erstes Spiel S1. Zwischen der zweiten Gegenhalterwirkfläche 19 und dem zweiten Bremsprofil 8 herrscht ein zweites Spiel S2. Im Fahrbetrieb werden sich die Beiden Spiele S1 und S2 entsprechen der Lasten am Führungselement anpassen. Typischerweise ist jeweils eines der beiden Spiele durch Berührung aufgehoben. Das andere Spiel ist dementsprechend grösser. Durch die Berührung ist eine Führungskraft übertragbar. Dadurch ist der Fahrkörper bei der Bremsvorrichtung 2 sicher gegen Verschiebungen senkrecht zu den Wirkflächen 13, 15, 17 und/oder 19 geführt. Eine Verschiebung des Bremsvorrichtung 2 auf die Schiene zu, wird dadurch verhindert, dass die Bremsprofile 6 mit dem vergrösserten Biegeradius 66 am Gegenhalter 11 anstehen. Alternativ wäre auch denkbar, dass das Zwangselement 9 auf der dem Verbindungselement 43 entgegenliegenden Fläche einen Gleitbelag besitzt.

Fig. 4 zeigt ein Zwangselement 9 mit Aktuator 29, wie es in einer Bremsvorrichtung 2 in den Figuren 1, 2, 3 und, allerdings nur für einen Bremskeil 37, auch in Fig. 6 eingesetzt wird. Um die erste Zwangswirkfläche 13, am ersten Bremskeil 37 und die zweite Zwangswirkfläche 15 am zweiten Bremskeil 37 im Rahmen einer Zustellbewegung 30 voneinander weg spreizen zu können, sind die Bremskeile mit einer Zugplatte 401 verbunden. Die Zugplatte 401 ist über einen Zugstab 402 mit einem Energiespeicher 55 in Form einer Feder verbunden. Ein Elektromagnet 292 ist in der Lage einen Klinkenhebel 293 anzuziehen. Falls von aussen ein elektrisches oder elektronisches Signal 41, insbesondere der Abfall einer Versorgungsspannung, zu einer Abschaltung des Elektromagneten führt und dadurch der Elektromagnet die Haltefähigkeit verliert, dann löst sich eine Klinke 294 von einer Haltenase 295 am Zugstab 402. Dadurch werden nun die Bremselemente 31, oder präziser die Bremskeile 37, nach oben bewegt und dabei voneinander weg gespreizt. Zur sicheren Auslösung der Klinke 294 dient noch eine Hilfsfeder 291, die der sicheren Ablösung des Klinkenhebel 293 vom Elektromagneten 292 dient. Durch geschickte Ausgestaltung der Kontaktfläche zwischen der Haltenase 295 und der Klinke 294 kann in einer alternativen Ausgestaltung auf die Hilfsfeder 291 verzichtet werden.

Da sich der Fahrkörper in der Fahrrichtung 33 bewegt, hilft die Reibkraft zwischen den Bremskeilen 37 und den Bremsprofilen 6 die Bremskeile 37 weiter nach oben zu treiben, sobald die Bremskeile 37 die Bremsprofile 6 berühren.

Fig. 5 zeigt ein Zwangselement 9 mit Bremselementen 31, die als Exzenter 39 ausgestaltet sind. Die Funktionsweise einer solchen Ausgestaltung ist analog zu den Fig. 1 bis 4. Die Zustellbewegung des Exzenters 39 basiert, im Gegensatz zu der Zustellbewegung des Bremskeils, auf einer Drehbewegung des Exzenters 39.

Fig. 6 zeigt eine Bremsvorrichtung 2 die ein Zwangselement 9 aufweist, das lediglich über ein Bremselement 31, hier in Form eines Bremskeiles 37, verfügt. Die erste Zwangswirkfläche 13 ist dabei direkt am Zwangswirkelement 9 ausgestaltet. Ebenfalls ist ein sehr dünnes Verbindungselement 43 gezeigt. Die Schienen 5 und der Gegenhalter 11 mit den beiden Gegenhalterwirkflächen 17 und 19 sind im Wesentlichen gleich ausgestaltet, wie bei den vorangegangenen Figuren die jeweils zwei Bremselemente 31 umfassen. Beim Einrücken dieser Bremsvorrichtung reibt die erste Zwangswirkfläche 13 bereits am ersten Bremsprofil 7, während die zweite Zwangswirkfläche 15 am zweiten Bremsprofil 8 haftet, und dadurch mitgezogen wird, und zu einer Zunahme der Normalkraft und somit der Bremskraft an der ersten Zwangswirkfläche 13 führt. Die zweite Zwangswirkfläche 15 bewirkt noch keine Wesentlichen Bremskräfte, da das Bremselemente 31 im Wesentlichen Reibungsfrei am Zwangselement 9 geführt ist. Erst wenn das Bremselement 31 an einem Anschlag am Zwangselement 9 anstösst, wird auch die an der zweiten Zwangswirkfläche 15 erzeugte Bremskraft einen wesentlichen Beitrag zur Bremskraft beitragen.

Fig. 7 zeigt eine nicht erfindungsgemässe Bremsvorrichtung 2 mit einem äusseren Zwangselement 9. Dabei ist das Zwangselement 9, das einen Abstand a zwischen der ersten Zwangswirkfläche 13 und der zweiten Zwangswirkfläche 15 aufweist, verengbar. Die Verengung des Zwangselementes, also eine Verkleinerung des Abstandes a zwischen den beiden Zwangswirkflächen 13 und 15 bringt die beiden Zwangswirkflächen 13 und 15 mit den Bremsprofilen 6 in Berührung. Die Bremsvorrichtung 2 umfasst einen Bremskeil 37 und ein Federpaket 71, die beide am Zwangselement 9 angebracht sind. Dadurch kann der Gegenhalter sehr einfach ausgestaltet sein. Der Gegenhalter 11 ist nun im Gegensatz zu den vorangehenden Ausführungsformen im Zwischenbereich zwischen dem ersten Bremsprofil 7 und dem zweiten Bremsprofil 8. Das Verbindungselement 43 erlaubt eine relative Verschiebung des Gegenhalters 11 relativ zum Zwangselement 9. Die beiden Gegenhalterwirkflächen 17 und 19 können sich also jeweils an die Bremsprofile 6 anlegen, und können die Druckkräfte zwischen den Gegenhalterwirkflächen 17 und 19 übertragen ohne grosse Kräfte auf das Verbindungselement 43 auszuüben.

Die Schiene 5 ist aus Blech geformt und asymmetrisch ausgestaltet. Das offene Profil erlaubt eine Herstellung mit wenigen Arbeitsschritten.

Die Konzepte der Fig. 7 lassen sich auch mit den Konzepten aus den vorangegangenen Figuren kombinieren. Es ist insbesondere möglich, dass das Zwangselement 9 an beiden Seiten über Bremselemente 31 verfügt. In einem solchen Fall ist es vorteilhaft, den Gegenhalter 11 etwas nachgiebig zu gestalten, um eine definierte Bremskraft zu erhalten. Zum Beispiel könnte der Gegenhalter über ein Federpaket 71 verfügen. Die Bremselemente 31 können dabei als Bremskeile 37 oder Exzenter, auch als ein einzelner Exzenter, ausgestaltet sein. Statt dem offenen Bremsprofil 5, kann auch ein geschlossenes Bremsprofil 5 verwendet werden.

Fig. 8 zeigt eine isometrische Ansicht einer konstruierten Lösung. Das Zwangselement 9 befindet sich im Zwischenbereich, zwischen den nicht dargestellten Bremsprofilen.

Im Inneren des Gegenhalters 11 befindet sich der Aktuator, von dem der Energiespeicher 55 sichtbar ist. Die Bremselemente 31 sind als Bremskeile 37 ausgestaltet, wobei sich die erste Zwangselementwirkfläche 13 und die zweite Zwangselementwirkfläche 15 jeweils auf einem Bremskeil 37 befinden. Der Gegenhalter 11 verfügt über die erste Gegenhalterwirkfläche 17 und die zweite Gegenhalterwirkfläche 19. Die Gegenhalterwirkflächen, 17 und 19 sind als Gleitbeläge ausgestaltet, um der Führung des Fahrkörpers zu dienen.

Fig. 9 zeigt ein Führungssystem 47 einer Aufzuganlage 3 mit Schiene 5 und Bremsvorrichtung 2. Die Schiene 5 umfasst jeweils zwei Bremsprofile 6. Die Schiene 5 dient dem Fahrkörper 1 als Führung, so dass er sich entlang der Schien 5 in der Richtung der Fahrbewegung 33 verschieben kann. Der Fahrkörper 1 ist zusätzlich zu den beiden Bremsvorrichtungen 2 unten an der Kabine auch noch über zwei weitere Führungselemente 51 geführt.

Die Führungselemente 51 und die Bremsvorrichtungen 2 führen den Fahrkörper 1 über die Berührung mit den jeweiligen Aussenflächen der Bremsprofile 6.

Fig. 10 und Fig. 11 zeigen Detaildefinitionen des Zwischenbereichs 25. Als Zwischenbereich 25 ist dabei derjenige Raum zu verstehen, der durch diejenigen Ebenen aufgespannt wird, die durch die jeweils innere Oberfläche des ersten Bremsprofils 7 und des zweiten Bremsprofils 8 aufgespannt werden.

Abschließend ist darauf hinzuweisen, dass Begriffe wie "aufweisend", "umfassend", etc. keine anderen Elemente oder Schritte ausschließen und Begriffe wie "eine" oder "ein" keine Vielzahl ausschließen. Ferner sei darauf hingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können. Bezugszeichen in den Ansprüchen sind nicht als Einschränkung anzusehen.

## Patentansprüche

1. Bremsvorrichtung (2) für einen Fahrkörper (1) einer Aufzuganlage, zum Bremsen an einer Schiene (5) mit einem ersten Bremsprofil (6, 7) und einem zweiten Bremsprofil (6,8), wobei die Bremsvorrichtung (2) ein Zwangselement (9) und einen Gegenhalter (11) umfasst,
wobei das Zwangselement (9) über eine erste Zwangswirkfläche (13) verfügt, die dazu ausgelegt ist, am ersten Bremsprofil (6, 7) zu wirken und über eine zweite Zwangswirkfläche (15) verfügt, die dazu ausgelegt ist, am zweiten Bremsprofil (6, 8) zu wirken, und wobei der Gegenhalter, über eine erste Gegenhalterwirkfläche (17) verfügt, die dazu ausgelegt ist, am ersten Bremsprofil (6, 7) zu wirken und über eine zweite Gegenhalterwirkfläche (19) verfügt, die dazu ausgelegt ist, am zweiten Bremsprofil (6, 8) zu wirken, so dass die erste Zwangswirkfläche (13) und die erste Gegenhalterwirkfläche (17) gegenüberliegend am ersten Bremsprofil (6, 7) angeordnet sind und
die zweite Zwangswirkfläche (15) und die zweite Gegenhalterwirkfläche (19) gegenüberliegend am zweiten Bremsprofil (6, 8) angeordnet sind, **dadurch gekennzeichnet, dass** das Zwangselement (9) spreizbar ist, und die Spreizung die erste Zwangswirkfläche (13) mit dem ersten Bremsprofil (6, 7) und die zweite Zwangswirkfläche (15) mit dem zweiten Bremsprofil (6, 7, 8) in Berührung bringt.

2. Bremsvorrichtung (2) nach Anspruch 1 **dadurch gekennzeichnet,**
**dass** das erste, das zweite oder beide Bremsprofile (6, 7, 8) im Wesentlichen als eine Platte mit einer konstanten Plattenstärke ausgestaltet sind.

3. Bremsvorrichtung (2) nach Anspruch 1 oder 2 **dadurch gekennzeichnet,**
**dass** die erste Zwangswirkfläche (13) und die zweite Zwangswirkfläche (15) entgegengesetzte Oberflächennormalen haben und dass
die erste Gegenhalterwirkfläche (17) und die zweite Gegenhalterwirkfläche (19) entgegengesetzte Oberflächennormalen haben.

4. Bremsvorrichtung (2) nach einem der Ansprüche 1 bis 3 **dadurch gekennzeichnet, dass** die erste und die zweite Zwangswirkfläche (13, 15) im Wesentlichen in einem Zwischenbereich (25) zwischen dem ersten und dem zweiten Bremsprofil (6, 8) angeordnet sind und
die erste und die zweite Gegenhalterwirkfläche (17, 19) jeweils auf der dem Zwischenbereich abgewandten Seite des ersten und des zweiten Bremsprofils (6, 7, 8) angeordnet sind.

5. Bremsvorrichtung (2) nach Anspruch 1 **dadurch gekennzeichnet,**
**dass** die Bremsvorrichtung (2) einen Aktuator umfasst, der dazu ausgelegt ist am Zwangselement (9) eine Zustellbewegung (30) zu bewirken und dass das Zwangselement (9) durch die Zustellbewegung (30) mit dem Bremsprofil (6, 7, 8) in Kontakt bringbar ist.

6. Bremsvorrichtung (2) nach einem der Ansprüche 1 bis 5 **dadurch gekennzeichnet, dass** das Zwangselement (9) ein Bremselement, vorzugsweise zwei Bremselemente (31), umfasst, das oder die mit dem ersten Bremsprofil (6, 7) und/oder dem zweiten Bremsprofil (6, 8) in Kontakt bringbar und durch eine Fahrbewegung entlang der Schiene (5) in eine Bremsposition bringbar ist oder sind.

7. Bremsvorrichtung (2) nach einem der Ansprüche 1 bis 6 **dadurch gekennzeichnet, dass** das Zwangselement (9) einen Bremskeil (37) oder einen Exzenter (39) umfasst, wobei das Zwangselement (9) so ausgestaltet ist, dass eine Bewegung der Bremsvorrichtung (2) in einer Richtung entlang des Bremsprofils (6, 7, 8), zu einer Verstärkung der Anpresskraft des Zwangselementes (9) an das Bremsprofil (6, 7, 8) führt.

8. Bremsvorrichtung (2) nach einem der Ansprüche 5 bis 7 **dadurch gekennzeichnet, dass** der Aktuator durch ein elektrisches oder elektronisches Signal (41) aktivierbar ist.

9. Bremsvorrichtung (2) nach einem der Ansprüche 1 bis 8 **dadurch gekennzeichnet, dass** der Gegenhalter (11) und das Zwangselement (9) mittels eines Verbindungselementes (43) direkt miteinander verbunden sind.

10. Bremsvorrichtung (2) nach Anspruch 9 **dadurch gekennzeichnet,**
**dass** das Verbindungselement (43) eine Relativbewegung des Zwangselementes (9) relativ zum Gegenhalter (11) zulässt, die im Bereich der ersten Zwangswirkfläche (13) und der zweiten Zwangswirkfläche (15) im Wesentlichen senkrecht
- zur ersten Zwangswirkfläche (13),
- zur zweiten Zwangswirkfläche (15),
- zur ersten Gegenhalterwirkfläche (17) und/oder
- zur zweiten Gegenhalterwirkfläche (19) ist.

11. Führungssystem für einen Fahrkörper (1) einer Aufzuganlage, das dazu geeignet ist den Fahrkörper (1) an zwei Schienen (5) mit einem ersten Bremsprofil (6, 7) und einem zweiten Bremsprofil (6, 8) zu führen, **dadurch gekennzeichnet,**
**dass** das Führungssystem drei oder mehr Führungselemente (51) umfasst, die dazu ausgeführt sind, den Fahrkörper (1) so zu führen, dass seine Ausrichtung und die Lage relativ zu den Schienen (5) im Wesentlichen erhalten bleibt, und mindestens eines der Führungselemente (51) als Bremsvorrichtungen (2) gemäss einem der Ansprüche 1 bis 10 ausgeführt ist, und insbesondere die Gegenhalterwirkflächen (17, 19) als Führungsfläche dient.

12. Aufzuganlage, die eine Bremsvorrichtung (2) nach einem der Ansprüche 1 bis 10 aufweist und eine Schiene (5) mit einem ersten Bremsprofil (6, 7) und einem zweiten Bremsprofil (6, 8) aufweist **dadurch gekennzeichnet,**
**dass** die Schiene (5) aus einem oder mehreren Blechteilen geformt ist.

## Claims

1. A brake device (2) for a traveling body (1) of an elevator installation for braking on a rail (5) having a first braking profile (6,7) and a second braking profile (6,8), the brake device (2) comprising a forcing element (9) and a counter-support (11),
the forcing element (9) having a first forcing working face (13), which is adapted to act on the first braking profile (6,7), and a second forcing working face (15), which is adapted to act on the second braking profile (6,8),
and the counter-support having a first counter-support working face (17), which is adapted to act on the first braking profile (6,7), and a second counter-support working face (19), which is adapted to act on the second braking profile (6,8),
so that the first forcing working face (13) and the first counter-support working face (17) are arranged opposite one another at the first braking profile (6,7) and
the second forcing working face (15) and the second counter-support working face (19) are arranged opposite one another at the second braking profile (6,8), **characterized in that** the forcing element (9) can be spread, and the spreading brings the first forcing working face (13) into contact with the first braking profile (6,7) and the second forcing working face (15) with the second braking profile (6,7,8).

2. The brake device (2) according to claim 1, **characterized in that**
the first, the second or both braking profiles (6,7,8) are configured essentially as a plate with a constant plate thickness.

3. The brake device (2) according to claim 1 or 2, **characterized in that**
the first forcing working face (13) and the second forcing working face (15) have opposite surface normals and **in that**
the first counter-support working face (17) and the second counter-support working face (19) have opposite surface normals.

4. The brake device (2) according to any of claims 1 to 3, **characterized in that** the first and the second forcing working face (13,15) are arranged essentially in an intermediate region (25) between the first and the second braking profile (6,8) and
the first and the second counter-support working face (17,19) are each arranged on the side of the first and the second braking profile (6,7,8) that faces away from the intermediate region.

5. The brake device (2) according to claim 1, **characterized in that**
the brake device (2) comprises an actuator, which is adapted to bring about an advancing motion (30) against the forcing element (9) and **in that** the forcing element (9) can be brought into contact with the braking profile (6,7,8) by the advancing motion (30).

6. The brake device (2) according to any of claims 1 to 5, **characterized in that** the forcing element (9) comprises a braking element, preferably two braking elements (31), which can be brought into contact with the first braking profile (6,7) and/or the second braking profile (6,8) and can be brought into a braking position by a travel motion along the rail (5).

7. The brake device (2) according to any of claims 1 to 6, **characterized in that**
the forcing element (9) comprises a brake wedge (37) or an eccentric (39), the forcing element (9) being configured such that a motion of the brake device (2) in a direction along the braking profile (6,7,8) leads to an increase in the contact pressure of the forcing element (9) against the braking profile (6,7,8).

8. The brake device (2) according to any of claims 5 to 7, **characterized in that** the actuator can be activated by an electrical or electronic signal (41).

9. The brake device (2) according to any of claims 1 to 8, **characterized in that**
the counter-support (11) and the forcing element (9) are connected directly to one another by means of a connecting element (43).

10. The brake device (2) according to claim 9, **characterized in that**
the connecting element (43) allows a relative motion of the forcing element (9) relative to the counter-support (11), which motion in the region of the first forcing working face (13) and the second forcing working face (15) is essentially perpendicular
- to the first forcing working face (13),
- to the second forcing working face (15),
- to the first counter-support working face (17) and/or
- to the second counter-support working face (19).

11. A guiding system for a traveling body (1) of an elevator installation which is suitable for guiding the traveling body (1) on two rails (5) having a first braking profile (6,7) and a second braking profile (6,8), **characterized in that**,
the guiding system comprises three or more guiding elements (51) which are configured to guide the traveling body (1) in such a way that its alignment and position relative to the rails (5) are essentially maintained, and at least one of the guiding elements (51) is configured as a brake device (2) according to any of claims 1 to 10, and in particular the counter-support working faces (17,19) serve as a guiding surface.

12. An elevator installation which has a brake device (2) according to any of claims 1 to 10 and which has a rail (5) with a first braking profile (6,7) and a second braking profile (6,8), **characterized in that**
the rail (5) is formed from one or more sheet metal parts.

## Revendications

1. Dispositif de freinage (2) pour un corps de roulement (1) d'une installation d'ascenseur, destiné à freiner sur un rail (5) avec un premier profil de freinage (6, 7) et un deuxième profil de freinage (6, 8)le dispositif de freinage (2) comprenant un élément de contrainte (9) et un contre-support (11),
dans lequel l'élément de contrainte (9) a une première surface d'action forcée (13) adaptée pour agir sur le premier profil de freinage (6, 7) et une deuxième surface d'action forcée (15) adaptée pour agir sur le deuxième profil de freinage (6, 8),
et dans lequel le contre-appui comprend une première surface active de contre-appui (17) adaptée pour agir sur le premier profil de frein (6, 7) et une seconde surface active de contre-appui (19) adaptée pour agir sur le second profil de frein (6, 8)
de sorte que la première surface active de contrainte (13) et la première surface active de contre-appui (17) sont disposées de manière opposée sur le premier profil de freinage (6, 7), et
la deuxième surface active de contrainte (15) et la deuxième surface active de contre-support (19) sont disposées en face l'une de l'autre sur le deuxième profilé de frein (6, 8), **caractérisé en ce que** l'élément de contrainte (9) peut être écarté, et l'écartement met la première surface active de contrainte (13) contact avec le premier profilé de frein (6, 7) et la deuxième surface active de contrainte (15) en contact avec le deuxième profilé de frein (6, 7, 8).

2. Dispositif de freinage (2) selon la revendication 1 caractérisé en ce
en ce que le premier, le deuxième ou les deux profilés de freinage (6, 7, 8) sont conçus essentiellement comme une plaque avec une épaisseur de plaque constante.

3. Dispositif de freinage (2) selon la revendication 1 ou 2 **caractérisé en ce que**
**en ce que** la première surface d'action forcée (13) et la deuxième surface d'action forcée (15) ont des normales de surface opposées, et **en ce que**
la première surface active de contre-appui (17) et la deuxième surface active de contre-appui (19) ont des normales de surface opposées.

4. Dispositif de freinage (2) selon l'une des revendications 1 à 3, **caractérisé en ce que** ,
**en ce que** la première et la deuxième surface active de contrainte (13, 15) sont disposées essentiellement dans une zone intermédiaire (25) entre le premier et le deuxième profilé de frein (6, 8) et
la première et la deuxième surface active de contre-appui (17, 19) sont respectivement disposées sur le côté du premier et du deuxième profilé de freinage (6, 7, 8) opposé à la zone intermédiaire.

5. Dispositif de freinage (2) selon la revendication 1 **caractérisé en ce que**
que le dispositif de freinage (2) comprend un actionneur qui est conçu pour provoquer un mouvement d'approche (30) sur l'élément de contrainte (9) et que l'élément de contrainte (9) peut être amené en contact avec le profil de freinage (6, 7, 8) par le mouvement d'approche (30).

6. Dispositif de freinage (2) selon l'une quelconque des revendications 1 à 5, **caractérisé en ce que** ,
**en ce que** l'élément de contrainte (9) comprend un élément de freinage, de préférence deux éléments de freinage (31), qui peut être mis en contact avec le premier profilé de freinage (6, 7) et/ou le deuxième profilé de freinage (6, 8) et qui peut être amené dans une position de freinage par un mouvement de déplacement le long du rail (5).

7. Dispositif de freinage (2) selon l'une des revendications 1 à 6, **caractérisé en ce que** ,
**en ce que** l'élément de contrainte (9) comprend un coin de freinage (37) ou un excentrique (39), l'élément de contrainte (9) étant conçu de telle sorte qu'un mouvement du dispositif de freinage (2) dans une direction le long du profil de freinage (6, 7, 8) conduit à une amplification de la force de pression de l'élément de contrainte (9) sur le profil de freinage (6, 7, 8).

8. Dispositif de freinage (2) selon l'une quelconque des revendications 5 à 7, **caractérisé en ce que** ,
**en ce que** l'actionneur peut être activé par un signal électrique ou électronique (41).

9. Dispositif de freinage (2) selon l'une des revendications 1 à 8, **caractérisé en ce que** ,
**en ce que** le contre-support (11) et l'élément de contrainte (9) sont reliés directement entre eux au moyen d'un élément de liaison (43).

10. Dispositif de freinage (2) selon la revendication 9 **caractérisé en ce que** en ce que l'élément de liaison (43) autorise un mouvement relatif de l'élément de contrainte (9) par rapport au contre-appui (11) qui, dans la zone de la première surface active de contrainte (13) et de la deuxième surface active de contrainte (15), est sensiblement perpendiculaire à la première surface active de contrainte (13).
- vers la première surface d'action forcée (13),
- vers la deuxième surface d'action forcée (15),
- par rapport à la première surface active de contre-appui (17) et/ou
- par rapport à la deuxième surface active de contre-appui (19).

11. Système de guidage pour un corps de roulement (1) d'une installation d'ascenseur, qui est adapté pour guider le corps de roulement (1) sur deux rails (5) avec un premier profil de freinage (6, 7) et un deuxième profil de freinage (6, 8), **caractérisé en ce que** le corps de roulement (1) est guidé par deuxième profil de freinage (6, 8)
**en ce que** le système de guidage comprend trois éléments de guidage (51) ou plus, qui sont conçus pour guider le corps de roulement (1) de telle sorte que son orientation et sa position par rapport aux rails (5) soient sensiblement conservées, et au moins l'un des éléments de guidage (51) est conçu comme des dispositifs de freinage (2) selon l'une des revendications 1 à 10, et en particulier les surfaces actives de contre-support (17, 19) servent de surface de guidage.

12. Installation d'ascenseur qui comporte un dispositif de freinage (2) selon l'une des revendications 1 à 10 et qui comporte un rail (5) avec un premier profil de freinage (6, 7) et un deuxième profil de freinage (6, 8), **caractérisée en ce que** le rail (5) est constitué d'une matière plastique,
**en ce que** le rail (5) est formé d'une ou de plusieurs pièces de tôle.
